# EUROPÄISCHE PATENTSCHRIFT

(11) **EP 1 166 305 B1**
(45) Veröffentlichungstag und Bekanntmachung des Hinweises auf die Patenterteilung: **18.12.2002**
(21) Anmeldenummer: 00917008.5
(22) Anmeldetag: 29.03.2000
(51) Int. Cl.: H01H 47/00

(54) **SCHALTUNGSANORDNUNG MIT SICHERHEITSFUNKTION**
CIRCUIT PROVIDED WITH A PROTECTIVE FUNCTION
CIRCUITERIE DOTEE D'UNE FONCTION DE SECURITE

(30) Priorität: 03.04.1999 DE 19915234
(43) Veröffentlichungstag der Anmeldung: 02.01.2002
(73) Patentinhaber: Moeller GmbH, 53115 Bonn (DE)
(72) Erfinder: BEHRENS, Jürgen, D-53757 St. Augustin (DE)
(86) Internationale Anmeldenummer: EP0002735
(87) Internationale Veröffentlichungsnummer: WO00060623

(56) Entgegenhaltungen:
- EP-A- 0 241 270
- DE-A- 3 937 122

## Beschreibung

### Technisches Gebiet

Die Erfindung betrifft eine Schaltungsanordnung mit Sicherheitsfunktion, die mindestens zwei Leistungsschütze enthält, die in Freigabestromkreisen angeordnete Haupt-Schließerkontakte aufweisen, wobei jeweils ein Haupt-Schließerkontakt eines Leistungsschütz mit einem Haupt-Schließerkontakt eines anderen Leistungsschütz im jeweiligen Freigabestromkreis in Reihe gelegt ist.

### Stand der Technik

Bei Schaltungsanordnungen mit Sicherheitsfunktionen liegt das Ziel darin, einerseits Einzelfehler durch Ausführung der Sicherheitsfunktion zu erkennen, andererseits aber auch, den unerwarteten Anlauf zu verhindern. Auch sollte der Schutz vor unbefugtem, unbeabsichtigtem oder irrtümlichen Schließen Gefahr bringender Stromkreise gewährleistet sein. Eine Schaltung der eingangs genannten Gattung, die aber zwangsgeführte Relais enthält, ist aus der DE 39 37 122 C2 bekannt. Dort wird eine sogenannte Fail-Safe-Schaltung durch ein fehlersicheres UND-Glied realisiert, das nur zu den Spulen der zwangsgeführten Relais durchschaltet, wenn der geforderte sichere Zustand vorliegt, d.h. keine der Komponenten einen Defekt aufweist. Bei Leistungsschützen ist eine Zwangsführung von Haupt- und Hilfskontakten bauartbedingt nicht möglich.

### Darstellung der Erfindung

Es ist daher die Aufgabe der Erfindung, eine Schaltungsanordnung mit Sicherheitsfunktion zur Verfügung zu stellen, die die obengenannten Kriterien erfüllt und sich insbesondere für Leistungsschütze eignet.

Ausgehend von einer Schaltungsanordnung der eingangs genannten Art wird die Aufgabe erfindungsgemäß durch die kennzeichnenden Merkmale des Anspruches gelöst.

Erfindungsgemäß ist vorgesehen, daß jeweils ein Schließerkontakt im Spulenstromkreis jeder Spule jedes Leistungsschützes vorgesehen ist, wobei die Schließerkontakte gemeinsam betätigbar sind, und daß die Haupt-Schließerkontakte jedes Leistungsschütz zwischen zwei Hilfsschalterblocks angeordnet ist, die jeweils einen Schließerkontakt und einen Öffnerkontakt aufweisen, welche als zwangsgeführte Kontakte ausgebildet sind, wobei die Schließerkontakte aller Hilfsschalterblocks in Reihe geschaltet in einem ersten Meldekreis angeordnet sind und die Öffnerkontakte aller Hilfsschalterblocks in Reihe geschaltet in einem zweiten Meldekreis angeordnet sind, und wobei die Kontakte von Leistungsschützen und zugeordneten Hilfsschalterblocks auf einer gemeinsamen Kontaktbrücke festgelegt sind.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
- Figur 1:: schematisiert eine Schaltungsanordnung nach einer Ausführungsform der Erfindung;
- Figur 2:: die Verschaltung der selbstüberwachenden Leistungsschütze in redundanter Auslegung;
- Figur 3:: ein Schemabild eines zwischen Hilfsschalterblocks angeordneten Leistungsschützes für die Schaltungsanordnung nach der Erfindung, das einen ersten Störfall darstellt, bei dem Hauptkontakte des Leistungsschütze verschweißt sind;
- Figur 4:: ein Schemabild eines zwischen Hilfsschalterblocks angeordneten Leistungsschützes für die Schaltungsanordnung nach der Erfindung, das einen zweiten Störfall darstellt, bei dem ein Kontakt eines Hilfsschalterblocks verschweißt ist.

### Bester Weg zur Ausführung der Erfindung

Die Schaltungsanordnung nach Figur 1 enthält zwei Leistungsschütze, deren Spulen mit K1 und K2 bezeichnet sind. Jede der Spulen K1, K2 ist in einem Stromkreis 1 bzw. 1' angeordnet, der durch einen Schließerkontakt S1 bzw. S2 über die Abfrageschaltung 7 geschlossen werden kann. Es wirken die Schließerkontakte S1 und S2 also nicht direkt auf die Leistungsschütze, sondern auf die Abfrageschaltung 7 als sicherheitsgerichtete Abschaltung für Kanäle 1 und 2 (Figur 2). In Figur 1 ist dies durch die Schraffuren für die Abfrageschaltung 7 in den Leitungen 1 und 1' veranschaulicht. Die Schließerkontakte S1 und S2 können durch einen Handtaster 5 betätigt werden. Die Leistungsschütze liegen mit ihren Haupt-Schließerkontakten H11, H12, H13 und H21, H22, H23 in den Freigabestromkreisen (hier gesammelt mit 4 bezeichnet) zwischen Hilfsschalterblocks, wobei jeder Hilfsschalterblock ein Kontaktpaar T1, V1; T3, V3; T2, V2; T4, V4 aus Schließerkontakt T1, T3, T2, T4 und Öffnerkontakt V1, V3, V2, V4 enthält. Die Kontakte jedes Hilfsschalterblocks sind in sich zwangsgeführt, d.h. Öffnerkontakt und Schließerkontakt können im normalen Betrieb nie beide offen oder beide geschlossen sein. Die Schließerkontakte T1, T3 bzw. T2, T4 sind in Reihe geschaltet in einem ersten Meldekreis 2 angeordnet. Dieser Meldekreis 2 gibt Information über die Aktivstellung. Die Öffnerkontakte V1, V3 bzw. V2, V4, wiederum in Reihe geschaltet, sind in einem zweiten Meldekreis 3 angeordnet. Dieser Meldekreis 3 gibt Information über die Passivstellung. Die Information aus den Meldekreisen 2 und 3 wird von einer Abfrageschaltung 7 überwacht und ausgewertet. Da die Schaltungsanordnung mit Sicherheitsfunktion gemäß der vorliegenden Erfindung nicht die Forderung nach Trennereigenschaften erfüllt, ist in den Freigabestromkreisen 4 ein Hauptschalter 6 vorgesehen.

Figur 1 zeigt die Schaltungsanordnung im entregten Zustand, in der die Spulen K1, K2 stromlos sind, ein Strom im Meldekreis 3 fließt und der Meldekreis 2 unterbrochen ist. Wird nun der Taster 5 betätigt, werden die Schließerkontakte S1 und S2 geschlossen. Die Spulen K1 und K2 werden angeregt, die Schütze ziehen an. Dabei schließen sich die Schließerkontakte T1, T3 bzw. T2, T4, während die Öffnerkontakte V1, V3 bzw. V2, V4 öffnen. Die Haupt-Schließerkontakte H11, H12, H13, H21, H22, H23 des Freigabestromkreises 4 werden geschlossen. Wird der Taster 5 nicht betätigt, stellen sich im Normalfall die Verhältnisse des entregten Zustandes wieder ein.

Figur 2 zeigt, wie zwei Leistungsschütze redundant und selbstüberwachend verschaltet sind. Die Komponenten der Freigabekreise sind mit K1M, K2M bezeichnet, die von Hilfsschützen mit HK1, HK2, HK3, HK4. Ein Zeitbaustein K1T, der zur Anlaufüberbrückung für die Leistungsschütze dient, hat ebenfalls zwangsgeführte Kontakte. Durch die redundante Auslegung ist die Funktionssicherheit der Schaltung gewährleistet, selbst wenn eines der selbstüberwachenden Leistungsschütze vollständig versagt.

Die Figuren 3 und 4 zeigen in schematischer Weise Störfälle. Es ist jeweils ein zwischen zwei Hilfsschaltblocks B1 und B2 angeordnete Haupt-Schließerkontakte eines Leistungsschütz dargestellt.

Figur 3 zeigt den Störfall, daß einer der Haupt-Schließerkontakte H11 verschweißt. Durch die sich schräg stellende Kontaktbrücke 8 kann sich der Öffnerkontakt V3 wieder schließen und würde grundsätzlich eine Freigabe signalisieren. Der im selben Meldekreis 3 angeordnete Öffnerkontakt V1 jedoch, der räumlich nahe am Haupt-Schließerkontakt H11 liegt, bleibt offen, so daß im Meldekreis 3 kein Strom fließt, was von der Abfrageschaltung 7 (Figur 1) erkannt wird. Entsprechend öffnet der Schließerkontakt T3, da aber der Schließerkontakt T1 geschlossen bleibt, wird der Fehler auch im Meldekreis 2 erkannt. Bei einem Verschweißen der Haupt-Schließerkontakte H12 und H13 verhalten sich die Öffner- und Schließkontakte der Hilfsschütze entsprechend.

Figur 4 veranschaulicht die Situation, wenn einer der Kontakte eines Hilfsschalterblocks verschweißt, hier als Beispiel der Öffnerkontakt V1. Durch die starke Anzugskraft verbiegt sich der Kontakt V1, ohne allerdings zu öffnen, und sämtliche weiteren Kontakte bis auf T1 gehen in ihre Aktivstellung. Die Kontrolle der Aktivstellung über die Meldeleitung 2 meldet jedoch wegen des geöffneten Schließerkontaktes T11 den Fehler, und nach einer kurzen Anlaufüberbrückung über den Zeitbaustein K1T (Figur 2) geht das Leistungsschütz in die Aus-Position.

Die Schaltungsanordnung der Erfindung erfüllt die Forderung, nach der ein Einzelfehler durch Ausführung der Sicherheitsfunktion erkannt werden muß. Weiterhin erfüllt sie die Forderungen für Ausschalteinrichtungen zum Verhindern von unerwartetem Anlauf. Bei geeigneter Auslegung der Abfrageschaltung werden auch die Forderungen nach Schutz vor unbefugtem, unbeabsichtigtem und/oder irrtümlichem Schließen erfüllt. Trennereigenschaften hat die Schaltungsanordnung allerdings nicht, daher ist nach wie vor der Hauptschalter in den Freigabestromkreisen erforderlich.

## Patentansprüche

1. Schaltungsanordnung mit Sicherheitsfunktion, die mindestens zwei Leistungsschütze enthält, die in Freigabestromkreisen (4) angeordnete Haupt-Schließerkontakte aufweisen, wobei jeweils ein Haupt-Schließerkontakt (H11; H12; H13) eines Leistungsschütz mit einem Haupt-Schließerkontakt (H21; H22; H23) eines anderen Leistungsschütz im jeweiligen Freigabestromkreis (4) in Reihe gelegt ist, **dadurch gekennzeichnet, daß** jeweils ein Schließerkontakt (S1; S2) im Spulenstromkreis (1; 1') jeder Spule (K1; K2) jedes Leistungsschütz vorgesehen ist, wobei die Schließerkontakte (S1, S2) gemeinsam betätigbar sind, daß die Haupt-Schließkontakte (H11, H12, H13 bzw. H21, H22, H23) jedes Leistungsschütz jeweils räumlich zwischen zwei Hilfsschaltblocks (B1; B2) angeordnet sind, die jeweils einen Schließerkontakt (T1; T3 bzw. T2; T4) und einen Öffnerkontakt (V1; V3 bzw. V2; V4) aufweisen, welche als zwangsgeführte Kontakte ausgebildet sind, wobei die Schließerkontakte (T1, T2, T3, T4) aller Hilfsschaltblocks (B1, B2) in Reihe geschaltet in einem ersten Meldekreis (2) angeordnet sind und die Öffnerkontakte (V1, V2, V3, V4) aller Hilfsschaltblocks (B1, B2) in Reihe geschaltet in einem zweiten Meldekreis (3) angeordnet sind und wobei die Haupt-Schließerkontakte (H11, H12, H13 bzw. H21, H22, H23) und die Kontakte (T1, V1, T3, V3 bzw. T2, V2, T4, V4) der zugeordneten Hilfsschaltblocks (B1, B2) auf einer gemeinsamen Kontaktbrücke (8) festgelegt sind.

## Claims

1. A circuit provided with a protective function including at least two power contactors which have main make contact elements arranged in enable circuits (4), in each case one main make contact element (H11; H12; H13) of a power contactor being connected in series with a main make contact element (H21; H22; H23) of another power contactor in the respective enable circuit (4), **characterized in that** in each case one make contact element (S1; S2) is provided in the coil circuit (1; 1') of each coil (K1; K2) of each power contactor, the make contact elements (S1, S2) being capable of being jointly actuated, and **in that** the main make contact elements (H11, H12, H13 or H21, H22; H23) of each power contactor are spatially arranged between two auxiliary contact units (B1; B2) which each have a make contact element (T1; T3 or T2; T4) and a break contact element (V1; V3 or V2; V4) which are designed as positively driven contacts, the make contact elements (T1, T2, T3, T4) of all auxiliary contact units (B1, B2) being connected in series in a first indicator circuit (2) and the break contact elements (V1, V2, V3, V4) of all auxiliary contact units (B1, B2) being connected in series in a second indicator circuit (3), and the main make contact elements (H11, H12, H13 or H21, H22, H23) and the contact elements (T1, V1, T3, V3 or T2, V2, T4, V4) of the associated auxiliary contact units (B1, B2) being fixed on a common contact bridge (8).

## Revendications

1. Circuiterie dotée d'une fonction de sécurité contenant au moins deux contacteurs de puissance qui présentent des éléments de contact de fermeture principal disposés dans des circuits de libération (4), un élément de contact de fermeture principal (H11; H12; H13) d'un contacteur de puissance étant connecté en série avec un élément de contact de fermeture principal (H21; H22; H23) d'un autre contacteur de puissance dans le circuit de libération respectif (4), **caractérisé en ce qu'**un élément de contact de fermeture (S1; S2) chaque fois est prévu dans le circuit de bobine (1; 1') de chaque bobine (K1; K2) de chaque contacteur de puissance, les éléments de contact de fermeture (S1, S2) pouvant être actionnés conjointement, et que les éléments de contact de fermeture principal (H11, H12, H13 ou H21, H22; H23) de chaque contacteur de puissance sont dans l'espace disposés entre deux blocs de contact auxiliaire (B1; B2) chaque fois dont chacun présente un élément de contact de fermeture (T1; T3 ou T2; T4) et un élément de contact d'ouverture (V1; V3 ou V2; V4) qui sont configurés en contacts à manoeuvre positive, les éléments de contact de fermeture (T1, T2, T3, T4) de tous les blocs de contact auxiliaire (B1, B2) étant connectés en série et disposés dans un premier circuit de signalisation (2) et les éléments de contact d'ouverture (V1, V2, V3, V4) de tous les blocs de contact auxiliaire (B1, B2) étant connectés en série dans un deuxième circuit de signalisation (3) et les éléments de contact de fermeture principal (H11, H12, H13 ou H21, H22, H23) ainsi que les éléments de contact (T1, V1, T3, V3 ou T2, V2, T4, V4) des blocs de contact (B1, B2) correspondants sont fixés sur un pont de contact commun (8).
